# EUROPÄISCHE PATENTSCHRIFT

(11) **EP 1 508 763 B1**
(45) Veröffentlichungstag und Bekanntmachung des Hinweises auf die Patenterteilung: **07.11.2007**
(21) Anmeldenummer: 03018961.7
(22) Anmeldetag: 21.08.2003
(51) Int. Cl.: F28D 7/06, F28F 9/00

(54) **Verfahren zur Anordnung eines Entlüftungsrohres in einem Wärmetauscher**
Method for providing a heat exchanger with a vent tube
Procédé d'installation d'un tuyau de dégazification dans un échangeur de chaleur

(43) Veröffentlichungstag der Anmeldung: 23.02.2005
(73) Patentinhaber: Balcke-Dürr GmbH, 46049 Oberhausen (DE)
(72) Erfinder: Grobelny, Hans-Günter, Dipl.-Ing., 44627 Herne (DE); Schwarzer, Walter, Ing.-grad., 48249 Dülmen (DE)
(74) Vertreter: Lang, Friedrich

(56) Entgegenhaltungen:
- DE-A- 19 953 612
- DE-B- 1 098 954
- US-A- 2 720 259
- US-A- 4 224 981
- US-A- 4 226 283
- US-A- 5 853 549

## Beschreibung

Die Erfindung betrifft ein Verfahren zur Anordnung eines Entlüftungsrohres in einem Wärmetauscher mit einer Vielzahl von in einem Gehäuse angeordneter und vorzugsweise zu wenigstens einem Rohrbündel zusammengefasster Rohre sowie mehreren das Gehäuse in separate Bereiche unterteilenden Zwischenwänden.

Wärmetauscher der vorgenannten Art sind aus dem Stand der Technik (DE 1098954 B und US 5853549 A) bekannt und werden im allgemeinen als Röhrenwärmetauscher bezeichnet. Sie dienen dem Wärmeaustausch zwischen zwei unterschiedlich temperierten Medien, wobei das eine Medium in den zumeist als Rohrbündeln zusammengefassten U-förmig ausgebildeten Röhren geführt wird, wohingegen das andere Medium im Quer- oder Längsstrom hierzu an den Röhren des Wärmetauschers vorbeigeführt wird. Als zweites Medium, aus dem die Wärme abgeführt und an das durch die Röhren geleitete erste Medium überführt werden soll, dient zumeist ein hocherhitztes Fluid in Form von Wasserdampf, Wasser oder Inertgas.

Bevorzugterweise weist das die Rohre des Wärmetauschers aufnehmende Gehäuse eine Mehrzahl von Zwischenwänden auf, infolge deren Anordnung Gehäusebereiche entstehen. Die Zwischenwände dienen darüber hinaus der lagesicheren und formstabilen Anordnung der im Gehäuse des Wärmetauschers für die Wärmeübertragung angeordneten Rohre.

In nachteiliger Weise hat sich jedoch herausgestellt, dass sich das für einen Wärmeaustausch durch die einzelnen Gehäusebereiche hindurchzuleitende zweite Medium nicht rückstandsfrei aus den jeweiligen Gehäusebereichen herausführen lässt. Insbesondere bei der Verwendung eines gasförmigen Fluides können sich kondensierbare Rückstände in Form von Gasblasen bilden, die sich an von außen in nicht zugänglichen Stellen im Gehäuse konzentrieren, d.h. ansammeln. Infolgedessen kann mit zunehmendem Betrieb des Wärmetauschers die ursprünglich durch die einzelnen Wärmetauscherrohre zum Wärmeaustausch zur Verfügung gestellte Oberfläche nicht mehr vollends genutzt werden, da die sich angesammelten Fluidrückstände die einzelnen Wärmetauscherrohre nach Art eines Isolators umgeben. Auch bilden sich insbesondere Rückstände im Bereich der Zwischenwände, so dass sich mit zunehmender Betriebsdauer des Wärmetauschers regelrecht Isolationsschichten ausbilden können, die Nachteiligerweise den Wirkungsgrad des Wärmetauschers in zum Teil erheblichem Masse verschlechtern können. Und so wurden bei im Betrieb befindlichen Wärmetauschern Leistungsverluste von bis zu 50 % festgestellt.

Aufgabe der Erfindung ist es daher, ein Verfahren zur Ertüchtigung derartiger Wärmetauscher bereitzustellen, dass die vorgenannten Nachteile überwindet und auch bei zunehmender Betriebsdauer einen vergleichsweise hohen Wirkungsgrad aufweist.

Gelöst wird diese Aufgabe mit einem Verfahren, bei dem ein ursprünglich für den Wärmetausch vorgesehenes Rohr im Bereich oberhalb der in Längsrichtung zu unterst angeordneten Zwischenwand aufgetrennt wird und der abgetrennte Rohrabschnitt entfernt und durch ein mit Entlüftungsbohrungen versehenes Entlüftungsrohr ersetzt wird.

Auf einfache Weise kann so eine strömungstechnische Verbindung zwischen den einzelnen Gehäusebereichen und der den Wärmetauscher umgebenden Umgebung ausgebildet werden, so dass im Gehäuseinneren etwaig angesammelte bzw. eingeschlossene Fluidrückstände bei Bedarf vollends abgesaugt werden können. Der Ansammlung von die Leistungsfähigkeit und damit den Wirkungsgrad des Wärmetauschers beeinträchtigender Gas- oder Dampfrückstände kann so in vorteilhafter Weise entgegengewirkt werden. Dabei ist die Verwendung des Entlüftungsrohres denkbar einfach. Wird verbraucherseitig eine Verschlechterung des Wirkungsgrades des Wärmetauschers festgestellt, so ist es nämlich lediglich erforderlich, den Betrieb des Wärmetauschers kurzfristig einzustellen, das ansonsten verschlossene Entlüftungsrohr mittels entsprechender Armaturen zu öffnen und die sich im Gehäuse angesammelten Fluidrückstände durch das Entlüftungsrohr abzusaugen. Das Entlüftungsrohr kann alsdann wieder geschlossen und der funktionsgerechte Betrieb des Wärmetauschers aufgenommen werden.

Gemäß einer alternativen Ausführungsform weist der Wärmetauscher eine Vielzahl von Entlüftungsrohren auf, wobei je Gehäusebereich jeweils wenigstens ein Entlüftungsrohr vorgesehen ist. Erreicht werden kann durch diese Anordnung nicht nur ein beschleunigter Entlüftungsvorgang, auch kann so bei der Verwendung mehrerer voneinander abgedichteter Gehäusebereiche sichergestellt werden, dass eine Vermischung der in die einzelnen Gehäusebereiche eingebrachten Medien nicht stattfindet. Pro zu entlüftender Gehäusebereich ist dabei wenigstens ein Entlüftungsrohr vorzusehen, das Entlüftungsbohrungen ausschließlich im jeweils dem Entlüftungsrohr zugeordneten Gehäusebereich aufweist. Ist beispielsweise ein Wärmetauschergehäuse in insgesamt vier Unterbereiche gegliedert, so sind mindestens insgesamt vier Entlüftungsrohre vorzusehen, wobei jedes Entlüftungsrohr für die Entlüftung eines der vier Unterbereiche genutzt wird. Darüber hinaus ist es natürlich auch möglich, pro zu entlüftendem Bereich nicht nur ein sondern mehrere Entlüftungsrohre vorzusehen, wobei auch für diese Rohre gilt, dass Entlüftungsbohrungen nur bezüglich des jeweils zu entlüftenden Bereiches vorzusehen sind.

Sollten die einzelnen Unterbereiche des Wärmetauschergehäuses mit ein- und demselben Medium beschickt werden, oder sollte eine mögliche Vermischung der jeweils genutzten Medien nicht von Bedeutung sein, so ist die Verwendung unter Umständen nur eines Entlüftungsrohres ausreichend, wobei vorzusehen ist, dass das Entlüftungsrohr wenigstens pro separatem Bereich eine Entlüftungsbohrung aufweist. Auch bei einer solchen Ausgestaltungsform ist natürlich der Einsatz mehrerer Entlüftungsrohre mit Bezug auf einen beschleunigten Lüftungsvorgang von Vorteil.

Zweckmäßigerweise sind die Anzahl der Entlüftungsbohrungen pro Entlüftungsrohr sowie deren jeweiliger Durchmesser in Abhängigkeit der Verwendung des Wärmetauschers ausgelegt. Zur Optimierung des Entlüftungsvorganges können die Anzahl der Entlüftungsbohrungen sowie deren jeweilige Durchmesser variiert werden, wobei es darauf ankommt, Entlüftungsbohrungen mit jeweils erforderlichem Querschnitt in denjenigen Bereichen des zu entlüftenden Gehäuses zu positionieren, in denen sich bevorzugterweise Fluidrückstände in Form von Gasblasen oder dergleichen ausbilden. Zum einen wird durch eine solche Anordnung sichergestellt, dass die sich in den Gehäusebereichen auszubildenden Rückstände vollends abgesaugt und mithin eine vollständige Entlüftung des Gehäuses vorgenommen werden kann, zum anderen wird durch die zielausgerichtete Ausbildung der Entlüftungsbohrungen ein insgesamt beschleunigter Entlüftungsvorgang erreicht. Zur weiteren Verbesserung kann dabei zudem vorgesehen sein, dass die Entlüftungsbohrungen ausgerichtet ausgebildet sind, was im Sinne der Erfindung meint, dass die Entlüftungsbohrungen derart über die wirksame Länge des Entlüftungsrohres verteilt angeordnet sind, dass eine mit Bezug auf die Verwendung des Wärmetauschers zu erwartende Rückstandsbildung vorzugsweise vollends zur Entlüftung des Wärmetauschers abgesogen werden kann.

Nach dem Öffnen der Wärmetauscherwasserkammer werden die dafür vorgesehenen Rohre in der Bündelhalterung fixiert, Teile des alten Rohres kontrolliert abgeschnitten, ohne Nachbarrohre zu beschädigen, Kontrolle der Nachbarrohre auf Beschädigungen, neue Rohre mit einer definierten Lochung eingesetzt, zur Rohrscheibe abgedichtet, in inneren Sammlern zusammengeführt und durch vorhandene oder neue Behälterstutzen nach außen geführt. Für diese gesamte Maßnahme verbleibt der Wärmetauscher im Kraftwerk und muss lediglich abgefahren werden. Eine Demontage von Rohrleitungen ist nicht erforderlich.

Ein erfindungsgemäß nachgerüsteter Wärmetauscher bietet die schon vorbeschriebenen Vorteile, wobei anders als bei einem bereits herstellerseitig mit einem Entlüftungsrohr ausgestatteten Wärmetauscher gemäß erfindungsgemäßem Verfahren vorgesehen ist, dass ein ursprünglich für den Wärmeaustausch vorgesehenes Rohr umgerüstet und im weiteren als Entlüftungsrohr eingesetzt wird. Zu diesem Zweck wird in Abhängigkeit des Verwendungszweckes des Wärmetauschers wenigstens eines der vorzugsweise U-förmigen Wärmeaustauschrohre im Bereich oberhalb der in Längsrichtung zu unterst angeordneten Zwischenwand aufgetrennt. Der so abgetrennte Schenkel des U-förmigen Rohres wird alsdann entfernt und durch ein mit Entlüftungsbohrungen versehenes Entlüftungsrohr ersetzt. Dieser dann als Entlüftungsrohr dienende Teilabschnitt des U-förmigen Rohres kann dann zur Entlüftung des Wärmetauschers in der schon vorbeschriebenen Weise eingesetzt werden. Zweckmäßigerweise wird auch der andere Schenkel des U-förmigen Rohres in gleicher Weise abgetrennt und durch ein Entlüftungsrohr ersetzt oder, falls dies weder erwünscht noch erforderlich sein sollte, abgedichtet. In jedem Fall ist jedoch das ursprünglich als Wärmeaustauschrohr dienende U-förmige Rohr des Wärmetauschers vom Wärmetauschkreislauf abzukoppeln.

Zur lagesicheren Anordnung des Entlüftungsrohres ist gemäß einem weiteren Merkmal der Erfindung vorgesehen, dass das ursprünglich für den Wärmeaustausch vorgesehene Rohr vor seiner Abtrennung im Bereich oberhalb der Zwischenwand geweitet wird. Dies kann vorzugsweise mittels einer Sonde erfolgen, mittels der über eine definierte Länge eine endseitige Aufweitung des im Wärmetauscher verbleibenden Rohrabschnittes vorgenommen werden kann. Durch ein Aufweiten des Rohres wird sichergestellt, dass der im Wärmetauscher verbleibende Rohrabschnitt nach seiner Auftrennung nicht in seiner Position verrutscht, sondern vielmehr lagesicher gehalten wird. Zudem kann die Rohrweitung der Ausbildung einer Rohraufnahme für das einzubringende Entlüftungsrohr dienen. In die auf diese Weise ausgebildete Rohraufnahme kann sodann das Entlüftungsrohr eingeführt und verankert werden. Zu diesem Zweck kann die Rohraufnahme als Presssitz ausgestaltet werden. Auch eignen sich andere Verbindungsmöglichkeiten, wie zum Beispiel das Verkleben.

Weitere Vorteile und Merkmale des erfindungsgemäßen Verfahrens ergeben sich aus der Beschreibung anhand der nachfolgenden Figuren. Dabei zeigen:
- Figur 1:: in schematischer Darstellung einen Wärmetauscher gemäß einer ersten Ausführungsform;
- Figur 2:: in schematischer Darstellung einen Wärmetauscher gemäß einer zweiten Ausführungsform;
- Figur 3:: in einer schematischen Darstellung einen Teilausschnitt eines ursprünglich für den Wärmeaustausch vorgesehenen Rohres;
- Figur 4:: in einer schematischen Darstellung einen Teilausschnitt eines ursprünglich für den Wärmeaustausch vorgesehenen Rohres mit einer endseitig ausgebildeten Erweiterung und
- Figur 5:: in einer schematischen Darstellung einen Teilausschnitt eines für den Wärmeaustausch vorgesehenen Rohres, in welches ein der Entlüftung dienendes Rohr eingeführt ist;
- Figur 6:: in einer schematischen Darstellung einen Teilausschnitt eines für den Wärmetausch vorgesehenen Rohres, in welches gemäß einer alternativen Ausführungsform ein der Entlüftung dienendes Rohr eingeführt ist.

Dargestellt ist in Fig. 1 in schematischer Ansicht der untere Teilbereich eines Wärmetauschers 1. Gebildet ist der Wärmetauscher 1 durch eine Vielzahl von in einem Gehäuse 2 angeordneter und zu Rohrbündeln zusammengefasster U-förmiger Rohre 3. Vorgesehen sind des weiteren mehrere Zwischenwände 4, die das Gehäuse 2 in separate Bereiche 5 unterteilen.

Durchströmt werden die Rohre 3 von einem aufzuwärmenden Medium, das in Strömungsrichtung 10 in die Rohre 3 hineinfließt und diese in Strömungsrichtung 11 wieder verlässt. Zugeführt über die Einführungen 17, die auch als zentral ausgebildete Einzel-Einführung ausgestaltet sein kann, wird gemäß der Strömungsrichtung 12 in jeden Teilbereich 5 des Gehäuses 2 ein zweites Medium, das quer zur Ausrichtung der Rohre 3 durch die Bereiche 5 des Gehäuses 2 hindurchströmt und das Gehäuse durch die Auslassöffnungen 6 in Strömungsrichtung 13 wieder verlässt. Beim Durchströmen des Gehäuses 2 gibt dabei das durch die Teilbereiche 5 geleitete Medium in an sich bekannter Weise die von ihm getragene Wärmeenergie an das durch die Rohre 3 geführte Medium ab. Es versteht sich dabei von selbst, dass das zweite Medium auch in anderer als in der Fig. 1 dargestellten Weise in den Wärmetauscher eingeführt werden kann.

In nachteiliger Weise kann es zu Mediumsrückständen innerhalb des Gehäuses 2, das heißt innerhalb der einzelnen Bereiche 5 kommen, die sich beispielsweise dadurch ausbilden, dass das quer zu den Rohren 3 durch das Gehäuse 2 geleitete Medium nicht vollständig durch die Auslässe 18 abgeführt wird, infolgedessen sich in Form von Blasen oder dergleichen nicht kondensierbare Gaspolster an den Rohrleitungen 3 bzw. an den Zwischenwänden 4 ausbilden können. Diese Rückstände können in nachteiliger Weise als Isolator wirken und einen Leistungsverlust von bis zu 50 % hervorrufen.

Zur Vermeidung des vorbeschriebenen Nachteils ist erfindungsgemäß ein Entlüftungsrohr 6 vorgesehen, dass vorzugsweise sämtliche Bereiche 5 des Gehäuses 2 durchragt und eine Mehrzahl von quer zur Längserstreckung 14 des Rohres 6 ausgebildeten Entlüftungsbohrungen aufweist. Sich etwaige im Gehäuse 2 bildende Fluidrückstände können über dieses Entlüftungsrohr 6 abgesaugt und an die den Wärmetauscher 1 umgebende Umgebung abgegeben werden. Der Einsatz des Entlüftungsrohres 6 schafft mithin die Möglichkeit, das Gehäuse 2 des Wärmetauschers 1 von etwaigen Fluidrückständen zu befreien, wobei auch bei zunehmender Betriebsdauer des Wärmetauschers 1 ein vergleichsweise hoher Wirkungsgrad sichergestellt ist.

Das Ausführungsbeispiel nach Fig. 1 zeigt einen erfindungsgemäßen Wärmetauscher 1, in dem bereits herstellerseitig ein Entlüftungsrohr 6 eingebracht ist. Im Unterschied hierzu zeigt das Ausführungsbeispiel nach Fig. 2 einen mit einem Entlüftungsrohr im vorgenannten Sinne nachgerüsteten Wärmetauscher 1. Vorgesehen ist bei dieser Ausgestaltungsform, dass ein ursprünglich für den Wärmeaustausch vorgesehenes Rohr 3 im Bereich oberhalb der in Längsrichtung 14 zu unterst angeordneten Zwischenwand 4 an der mit 8 bezeichneten Stelle aufgetrennt wurde und der abgetrennte Rohrabschnitt entfernt und durch ein mit Entlüftungsbohrungen 15 versehenes Entlüftungsrohr 6 ersetzt wurde. Der übrige Teilbereich 7 des ursprünglich für den Wärmeaustausch vorgesehenen Rohres 3 verbleibt im Wärmetauscher 1 und wird endseitig durch einen Stopfen 9 verschlossen. Zur Ermittlung der Lage der innerhalb des Wärmetauschers angeordneten Zwischenwände 4 kann in einem vorgeschalteten Verfahrensschritt eine Wirbelstrommessung durchgeführt werden. Die Funktionsweise dieses nachträglich im Sinne einer Nachrüstung in den Wärmetauscher 1 eingebrachten Entlüftungsrohres 6 entspricht derjenigen, wie bereits zu Fig. 1 beschrieben.

Zur Anordnung eines Entlüftungsrohres 6 im Sinne einer Nachrüstung ist erfindungsgemäß ein Verfahren vorgesehen, das anhand der Fign. 3 bis 6 näher beschrieben werden soll. Dargestellt ist in den Fign. 3 bis 6 in schematischer Teilansicht ein Teilausschnitt eines ursprünglich für den Wärmeaustausch vorgesehenen Rohres 3 im Bereich der in Fig. 2 mit 8 bezeichneten Auftrennstelle. In einem ersten Verfahrensschritt, der in Fig. 3 dargestellt ist, wird zunächst das ursprünglich für den Wärmeaustausch vorgesehene Rohr 3 vorzugsweise im Bereich oberhalb der in Längsrichtung 14 zu unterst angeordneten Zwischenwand aufgetrennt. Schematisch dargestellt ist dies in Fig. 3 durch die mit der Strichlinie angedeutete Trennstelle 8. Nach einem Auftrennen des Rohres 3 wird der abgetrennte Rohrabschnitt 18 sodann aus dem Wärmetauscher 1 entfernt und durch ein mit Entlüftungsbohrungen 15 versehenes Entlüftungsrohr 6 ersetzt. Zur lagesicheren Anordnung des Entlüftungsrohres 6 wird der im Wärmeübertrager 1 verbleibende Teilabschnitt 7 des ursprünglich für den Wärmeaustausch vorgesehenen Rohres 3 zur Ausbildung einer Rohraufnahme 16 aufgeweitet. Dargestellt ist diese Rohraufweitung in Fig. 4. Sobald dies erfolgt ist, kann in einem abschließenden Verfahrensschritt das Entlüftungsrohr 6 in den Wärmeübertrager 1 eingeschoben und in die Rohraufnahme 16 eingepasst werden. Das Entlüftungsrohr 6 ist, wie insbesondere Fig. 5 entnommen werden kann, rohraufnahmeseitig verschlossen ausgebildet, zu welchem Zweck ein Verschlusselement 21 vorgesehen sein kann. Für eine lagesichere Anordnung des Entlüftungsrohres 6 ist dieses in den im Wärmetauscher verbleibenden Teilabschnitt 7 des Rohres 3 eingesteckt. Alternativ ist auch ein Verkleben möglich.

Eine alternative Ausgestaltungsform zur Verbindung des Entlüftungsrohres 6 mit dem im Wärmetauscher verbleibenden Teilabschnitt 7 des Rohres 3 zeigt Fig. 6. Dargestellt ist hier, dass endseitig des Entlüftungsrohres 6 ein in das Entlüftungsrohr 6 eingeführtes Verbindungselement 20 vorgesehen ist, das beispielsweise in Form eines zylindrischen und rohraufnahmeseitig spitz zulaufenden Elements ausgebildet sein kann. Für eine Verbindung des Entlüftungsrohres 6 mit dem im Wärmetauscher verbleibenden Teilabschnitt 7 des Rohres 3 wird das Entlüftungsrohr 6 in den Wärmetauscher eingebracht, wobei das Verbindungselement 20 über den rohraufnahmeseitigen Rand des Entlüftungsrohres 6 hinausragt und so als Verbindung zwischen Entlüftungsrohr 6 und Teilabschnitt 7 in das Rohr 3 eingeführt wird. Unter Verwendung des Verbindungselements 20 wird somit zum einen eine lagesichere Anordnung des Entlüftungsrohres 6 relativ zum Teilabschnitt 7 des Rohres 3 bewirkt, sowie zum anderen eine endseitige Abdichtung des Entlüftungsrohres 6 sichergestellt. Für eine lagesichere Anordnung des im Wärmetauscher verbleibenden Teilabschnitts 7 des Rohres 3 ist dieser im Bereich der Zwischenwand 4 geweitet ausgebildet, so dass ein unbeabsichtigtes Verrutschen des Teilabschnittes 7 wirkungsvoll verhindert werden kann.

Alternativ zur vorbeschriebenen Verfahrensdurchführung kann auch vorgesehen sein, dass das ursprünglich für den Wärmeaustausch vorgesehene Rohr 3 vor einem Auftrennen zunächst im Bereich der späteren Trennstelle 8 geweitet wird. Erreicht wird hierdurch, dass nach einer erfolgten Auftrennung des Rohres der im Wärmetauscher verbleibende Teilabschnitt 7 des Rohres 3 nicht verrutscht, sondern vielmehr lagesicher gehalten wird. Nach einer Auftrennung des Rohres dient die Rohrerweiterung dann als Rohraufnahme, wie vorstehend bereits beschrieben. Eine Verfahrensdurchführung gemäß dieser Alternative sieht mithin vor, dass für eine Nachrüstung des Entlüftungsrohres 6 zunächst ein für den Wärmeaustausch ursprünglich vorgesehenes Rohr vorzugsweise oberhalb der zu unterst angeordneten Zwischenwand geweitet wird. Alsdann erfolgt im Bereich dieser Erweiterung eine Auftrennung des Rohres 3, wobei infolge der Erweiterung ein ungewolltes Verrutschen des im Wärmetauschers 1 verbleibenden Teilabschnittes 7 des Rohres 3 unterbunden ist. Der geweitete Endbereich des Teilabschnittes 7 dient nach einer Auftrennung des Rohres 3 zudem als Rohraufnahme 16, in die hinein das in den Wärmetauscher 1 einzubringende Entlüftungsrohr eingepasst wird.

### Bezugszeichenliste

- 1: Wärmeübertrager
- 2: Gehäuse
- 3: Rohr
- 4: Zwischenwand
- 5: Bereich
- 6: Entlüftungsrohr
- 7: Teilabschnitt
- 8: Trennstelle
- 9: Stopfen
- 10: Strömungsrichtung
- 11: Strömungsrichtung
- 12: Strömungsrichtung
- 13: Strömungsrichtung
- 14: Längsrichtung
- 15: Entlüftungsbohrung
- 16: Rohraufnahme
- 17: Einlaß
- 18: Auslaß
- 19: Rohrabschnitt
- 20: Verbindungselement
- 21: Verschlußelement

## Patentansprüche

1. Verfahren zur Anordnung eines Entlüftungsrohres (6) in einem mehrere Zwischenwände (4) aufweisenden Wärmeübertrager (1)mit einer Vielzahl von in einem Gehäuse (2) angeordneten und vorzugsweise zu wenigstens einem Rohrbündel zusammengefaßten Rohren (3),
**dadurch gekennzeichnet,**
**dass** ein ursprünglich für den Wärmeaustausch vorgesehenes Rohr (3) im Bereich oberhalb der in Längsrichtung (14) zu unterst angeordneten Zwischenwand (4) aufgetrennt wird und der abgetrennte Rohrabschnitt entfernt und durch ein mit Entlüftungsbohrungen (15) versehenes Entlüftungsrohr (6) ersetzt wird.

2. Verfahren nach Anspruch 1,
**dadurch gekennzeichnet,**
**dass** das ursprünglich für den Wärmeaustausch vorgesehene Rohr (3) vor einer Auftrennung geweitet wird.

3. Verfahren nach einem der Ansprüche 1 oder 2,
**dadurch gekennzeichnet,**
**dass** das Entlüftungsrohr (6) in eine Rohraufnahme (16) eingeführt wird.

4. Verfahren nach einem der Ansprüche 1 bis 3,
**dadurch gekennzeichnet,**
**dass** der im Wärmeübertrager (1) verbleibende Rohrabschnitt (7) des ursprünglich für den Wärmeaustausch vorgesehenen Rohres (3) verschlossen wird.

## Claims

1. A method for arranging a vent pipe (6) in a heat-transfer device (1), comprising several intermediate walls (4) and a plurality of pipes (3) arranged in a housing (2) and preferably combined into at least one pipe bundle,
**characterized in that**
a pipe (3) originally provided for heat exchange is severed in the region above the intermediate wall (4) arranged at the bottom in the longitudinal direction (14) and the severed pipe section is removed and replaced by a vent pipe (6) provided with vent bores (15).

2. A method according to claim 1,
**characterized in that**
the pipe (3) originally provided for heat exchange is widened prior to severing.

3. A method according to one of the claims 1 or 2,
**characterized in that**
the vent pipe (6) is introduced into a pipe receptacle (16).

4. A method according to one of the claims 1 to 3,
**characterized in that**
the pipe section (7) of the pipe (3) originally provided for heat exchange, which section remains in the heat-transfer device (1), is sealed.

## Revendications

1. Procédé pour disposer un tube purgeur (6) dans un échangeur de chaleur (1) comportant plusieurs cloisons de séparation (4), avec une multitude de tubes (3) disposés dans un carter (2) et assemblés de préférence en au moins un faisceau de tubes,
**caractérisé en ce**ci
qu'un tube (3) prévu à l'origine pour l'échange de chaleur est ouvert dans la zone au-dessus de la cloison de séparation (4) disposée en sens longitudinal (14) en bas et que le segment de tube découpé est ôté et remplacé par un tube purgeur (6) pourvu d'orifices de purge (15).

2. Procédé selon la revendication 1,
**caractérisé en ce**ci
que ledit tube (3) prévu à l'origine pour l'échange de chaleur est élargi avant d'être ouvert.

3. Procédé selon une des revendications 1 ou 2,
**caractérisé en ce**ci
que ledit tube purgeur (6) est introduit dans un logement (16).

4. Procédé selon une des revendications de 1 à 3,
**caractérisé en ce**ci
que le segment (7) dudit tube (3) prévu à l'origine pour l'échange de chaleur restant dans ledit échangeur de chaleur (1) est obturé.
